# EUROPÄISCHE PATENTSCHRIFT

(11) **EP 2 513 483 B1**
(45) Veröffentlichungstag und Bekanntmachung des Hinweises auf die Patenterteilung: **25.05.2016**
(21) Anmeldenummer: 10787483.6
(22) Anmeldetag: 09.12.2010
(51) Int. Cl.: F04D 5/00, F04D 29/40, F04D 29/66

(54) **KRAFTSTOFFPUMPE**
FUEL PUMP
POMPE À CARBURANT

(30) Priorität: 12.01.2010 DE 102010004379; 16.12.2009 DE 102009058672
(43) Veröffentlichungstag der Anmeldung: 24.10.2012
(73) Patentinhaber: Continental Automotive GmbH, 30165 Hannover (DE)
(72) Erfinder: FISCHER, Matthias, 37296 Datterode (DE); JAEGER, Bernd, 34560 Fritzlar (DE); PENZAR, Zlatko, 60529 Frankfurt am Main (DE)
(86) Internationale Anmeldenummer: PCT/EP2010/069241
(87) Internationale Veröffentlichungsnummer: WO 2011/082930

(56) Entgegenhaltungen:
- WO-A1-2005/038259
- AT-B- 109 069
- DE-A1- 4 343 078
- DE-A1- 19 904 560
- US-A1- 2004 071 542

## Beschreibung

Gegenstand der Erfindung ist eine Kraftstoffpumpe mit den Merkmalen des Oberbegriffes des Anspruchs 1.

Eine solche Pumpe ist z.B. aus der WO 2005/038259 bekannt.

Solche Kraftstoffpumpen nach dem Prinzip einer Seitenkanalpumpe werden zum Fördern von Kraftstoff aus einem Kraftstoffbehälter zu einer Brennkraftmaschine eines Kraftfahrzeugs eingesetzt und sind somit bekannt. Bei einer Drehung des Laufrades wird der Kraftstoff über den Einlasskanal angesaugt und während des Durchlaufens der teilringförmigen Kanäle auf ein höheres Druckniveau gebracht. Am Ende der teilringförmigen Kanäle, welche sich über einen Winkelbereich von 300° bis 330° erstrecken können, wird der Kraftstoff über den Auslasskanal und den Elektromotor der Kraftstoffpumpe zu einer Vorlaufleitung gefördert, die den Kraftstoff zur Brennkraftmaschine leitet. Die Leitschaufeln in den Förderkammern erzeugen dabei eine quer zur Bewegungsrichtung der Leitschaufeln verlaufende Zirkulationsströmung, die im radial äußeren Bereich des Laufrades aus- und in den teilringförmigen Kanal eintritt, im teilringförmigen Kanal von radial außen nach radial innen strömt, den teilringförmigen Kanal radial innen verlässt und radial innen in eine Schaufelkammer des Laufrades wieder eintritt. Die Zirkulationsströmung verteilt sich somit hälftig auf den teilringförmigen Kanal und die Schaufelkammern. Im Bereich des Auslasskanals enden die teilringförmigen Kanäle. Während der auslassseitige Kanal mehr oder weniger in den Auslasskanal übergeht, verringert der einlassseitige Kanal seine Querschnittsfläche auf Null. Dieser Verringerung der Querschnittsfläche erfolgt üblicherweise über einen Winkelbereich bis zu 40°. Nachteilig bei diesen Kraftstoffpumpen ist, dass sie einen erheblichen Geräuschpegel erzeugen, der insbesondere bei einer Montage in einem Kraftstoffbehälter eines Kraftfahrzeugs störend ist.

Aus der US 2004/0071542 ist ein, einlassseitiger Kanal einer ähnlichen Pumpe definiert, dessen Querschnittsfläche sich über einen Winkelbereich von 40° bis 90° in seinem Anfangteilbereich direkt bei der Einlassöffnung verringert.

Der Erfindung liegt daher die Aufgabe zugrunde eine Kraftstoffpumpe mit deutlich verringerten Geräuschemissionen zu schaffen, wobei die Kraftstoffpumpe kostengünstig herstellbar sein soll.

Erfindungsgemäß wird die Aufgabe mit einer Kraftstoffpumpe mit den Merkmalen des Anspruchs 1 gelöst.

Es wurde gefunden, dass die Zirkulationsströmung bei einer Reduzierung der Querschnittsfläche über einen kurzen Winkelbereich zu wenig Zeit hat, dem sich ändernden Querschnitt zu folgen und sich zu verlagern. Dieser Umstand ist für einen erheblichen Teil der Geräuschemissionen einer Kraftstoffpumpe verantwortlich. Mit der Erstreckung des Bereichs des teilringförmigen Kanals, in dem sich die Querschnittsfläche verringert, über eine Winkelbereich von 70° bis 150° wird nun eine lange Auslaufzone des einlassseitig angeordneten teilringförmigen Kanals geschaffen. Als Folge davon besitzt dieser Bereich einen geringen Anstieg. Aufgrund dieses langgestreckten Bereichs hat die Zirkulationsströmung mehr Zeit sich aus dem teilringförmigen Kanal in die Schaufelkammern des Laufrades und in den gegenüberliegenden teilringförmigen Kanal mit dem Auslasskanal zu verlagern. Dies führt zu einer Reduzierung der Geräuschemissionen der Kraftstoffpumpe. Der Vorteil hierbei besteht darin, dass diese Kanalgestaltung nahezu keinen zusätzlichen Aufwand erfordert. Unabhängig davon, ob die Kanalgeometrie im Pumpendeckel des Pumpengehäuses durch spannende Bearbeitung oder durch Urformen erzeugt wird, entsteht in der Herstellung kein größerer Aufwand, da die Verwendung anderer Bearbeitungsprogramme oder anderer Werkstückformen kostenneutral sind.

Einen ausreichend flachen Anstieg des teilringförmigen Kanals mit einer einhergehenden Verringerung der Querschnittsfläche wird mit einem Winkelbereich von insbesondere 90° erreicht. Bei dieser Ausgestaltung hat die Zirkulationsströmung ausreichend Zeit sich zu verlagern.

In einer besonders einfachen Ausgestaltung ist der teilringförmige Kanal in dem Bereich der Verringerung der Querschnittsfläche derart ausgestaltet, dass die Verringerung der Querschnittsfläche gleichmäßig erfolgt. Das bedeutet, der Anstieg des teilringförmigen Kanals ist geradlinig.

Gemäß einer anderen vorteilhaften Ausgestaltung wird der Bereich der Verringerung der Querschnittsfläche von zwei Teilbereichen gebildet, wobei sich im ersten Teilbereich die Querschnittsfläche stärker verringert als im zweiten Teilbereich. Damit wird erreicht, das im ersten Teilbereich eine stärkere Beeinflussung der Zirkulationsströmung erfolgt, mit den damit verbundenen erhöhten Geräuschemissionen, die jedoch in einem wesentlich geringerem Umfang entstehen als das bei Stand der Technik bekannt ist. Im zweiten Teilbereich tritt dagegen eine besonders geringe Beeinflussung der Zirkulationsströmung auf. Dadurch kommt es zu einer zusätzlichen Stabilisierung der Zirkulationsströmung. Zudem wird durch diese Gestaltung der kritische Bereich, bezogen auf die Länge des teilringförmigen Kanals, vom Ende des teilringförmigen Kanals weg verlagert. Dieser Umstand ist insofern nicht unerheblich, da mit dem Ende des teilringförmigen Kanals der Abstreifer beginnt, welcher jeweils das Ende und den Anfang der teilringförmigen Kanäle und somit Auslass und Einlass miteinander verbindet, und der Bereich des Abstreifers ebenfalls ein Bereich von Geräuschemissionen ist.

Die beiden Teilbereiche sind besonders einfach ausgebildet, wenn die Verringerung der Querschnittsfläche in beiden Teilbereichen gleichmäßig und somit jeweils geradlinig erfolgt.

Ein Übergang zwischen den beiden Teilbereichen in Form eines Knicks wird in einer anderen Ausgestaltung dadurch vermieden, dass die beiden Teilbereiche stetig ineinander übergehen, so dass sich der Kanalgrund des teilringförmigen Kanals, bezogen auf die Länge der beiden Teilbereiche, konvexartig dem Laufrad annähert.

Der Übergang vom teilringförmigen Kanal in den Bereich, in dem sich die Querschnittsfläche verringert, kann sowohl als Knick als auch stetig ausgebildet sein. Im letzteren Fall ergibt sich damit eine konkave Ausbildung des Übergangs.

An mehreren Ausführungsbeispielen wird die Erfindung näher erläutert. Es zeigen in
- Figur 1:: eine erfindungsgemäße Kraftstoffpumpe,
- Figur 2:: eine schematische Schnittdarstellung des Pumpengehäuses,
- Figur 3-4:: weitere Ausführungsformen des Pumpengehäuses.

Figur 1 zeigt eine Kraftstoffpumpe 1 zum Fördern von Kraftstoff aus einem Kraftstoffbehälter 2 eines Kraftfahrzeuges zu einer Brennkraftmaschine 3. Die Kraftstoffpumpe 1 besitzt eine Pumpstufe mit einem Pumpengehäuse 4, welches aus einem Pumpendeckel 5 und einem Pumpenboden 6 besteht. Im Pumpengehäuse ist ein Laufrad 7 angeordnet. Das Laufrad 7 wird über eine Welle 8 eines Elektromotors 9 angetrieben. Der von der Pumpstufe über einen Einlasskanal 10 aus dem Kraftstoffbehälter 2 angesaugte Kraftstoff über einen Auslasskanal 11 und den Elektromotor 9 zu einem Auslass 12 gefördert. Von dort gelangt der Kraftstoff über eine Vorlaufleitung 13 zur Brennkraftmaschine 3.

Figur 2 zeigt das Pumpengehäuse 4 mit den Pumpendeckel 5, dem Pumpenboden 6 und dem Laufrad 7. Das Laufrad 7 besitzt zu beiden Seiten jeweils einen Kranz 14 von Schaufeln 15, 15a, 15b, wobei zwei Schaufeln 15, 15a, 15b jeweils eine Schaufelkammer 18, 19 begrenzen. Das Pumpengehäuse 4 hat im Bereich der Schaufeln 15, 15a, 15b auf beiden Seiten jeweils einen teilringförmigen Kanal 16, 17. Die teilringförmigen Kanäle 16, 17 bilden zusammen mit den Schaufelkammern 18, 19 Förderkammern 20, 21. Die Förderkammern 20, 21 sind dabei hälftig auf je einen teilringförmigen Kanal 16, 17 und die Schaufelkammern 18, 19 aufgeteilt, die dem jeweiligen teilringförmigen Kanal 16, 17 gegenüberliegen. Die teilringförmigen Kanäle 16, 17 beginnen im Bereich des Einlasskanals 10 und enden nach einem Winkelbereich von ca. 330° im Bereich des Auslasskanals 11. Bezogen auf die Drehrichtung des Laufrades 7 schließt sich am Ende der teilringförmigen Kanäle 16, 17 ein Abstreifer 22 an, der zwischen dem Auslasskanal 11 und dem Einlasskanal 10 angeordnet ist. Während der teilringförmige Kanal 17 im Pumpenboden 6 über weite Teile seiner Erstreckung eine konstante Querschnittsfläche besitzt, weist der teilringförmige Kanal 16 im Pumpendeckel 5 seinem Ende einen Bereich 23 mit einer sich verringernden Querschnittsfläche auf. In der Figur ist dieser Bereich mit den Buchstaben A und B begrenzt. Dieser Bereich erstreckt sich über einen Winkelbereich von 90°, wobei auch größere Winkelbereiche von beispielsweise 110° möglich sein können. Über den Verlauf des Bereiches 23 nimmt die Querschnittsfläche konstant ab, so dass sich ein geradliniger Verlauf des Kanalgrundes ergibt.

Figur 3 zeigt eine zweite Ausführungsform, die sich von der Kraftstoffpumpe nach Figur 2 lediglich in der Ausbildung des Bereiches 23 unterscheidet. Der Bereich ist in zwei Teilbereiche 24, 25 unterteilt, wobei der erste Teilbereich 24 eine größere Reduzierung der Querschnittsfläche als der zweite Teilbereich 25 aufweist. So erstreckt sich der erste Teilbereich über eine Winkelerstreckung von 30°, während sich der zweite Teilbereich 25 über 60° erstreckt. Beide Teilbereiche 24, 25 weisen dabei jeweils einen geradlinig verlaufenden Kanalgrund auf.
Es ist aber auch denkbar, beide Teilbereiche 24, 25 gleich lang auszubilden.

Eine weitere Ausführungsform zeigt Figur 4. Der Kanalgrund im Bereich 23 wölbt sich konvex in Richtung Laufrad 7, wobei die Wölbung am stärksten am Anfang des Bereichs 23, bezogen auf die Drehrichtung des Laufrades 7, ausgebildet ist. Der Übergang vom teilringförmigen Kanal 17 zum Bereich 23 ist in Form eines Knicks im Punkt A ausgebildet. Es ist aber auch denkbar, den Übergang stetig und somit konkav auszubilden.

## Patentansprüche

1. Kraftstoffpumpe (1) mit einem angetriebenen, sich in einem Pumpengehäuse (4) drehenden, in seinen beiden Seiten jeweils einen Kranz (14) Schaufelkammern (18, 19) begrenzende Leitschaufeln (15, 15a, 15b) aufweisenden Laufrad (7) und mit beidseitig im Bereich der Leitschaufeln (15, 15a, 15b) in dem Pumpengehäuse angeordneten teilringförmigen Kanälen (16, 17), welche mit den Schaufelkammern (18, 19) zum Fördern von Kraftstoff Förderkammern (20, 21) bilden, wobei ein Einlasskanal (10) in die eine Förderkammer und die andere Förderkammer in einen Auslasskanal (11) mündet, einander gegenüberliegende Schaufelkammern miteinander verbunden sind und sich die Querschnittsfläche des einlassseitig angeordneten teilringförmigen Kanals (16) bis zum Ende des teilringförmigen Kanals auf Null verringert, **dadurch gekennzeichnet, dass** der einlassseitig angeordnete teilringförmige Kanal (16) an seinem Ende einen Bereich (23) anfweist, in dem sich die Querschnittsfläche verringert, wobei sich dieser Bereich (23) über einen Winkelbereich von 70° bis 150° erstreckt.

2. Kraftstoffpumpe nach Anspruch 1, **dadurch gekennzeichnet, dass** der Winkelbereich 90° beträgt.

3. Kraftstoffpumpe nach zumindest einem der Ansprüche 1 und 2, **dadurch gekennzeichnet, dass** der teilringförmige Kanal (16) in dem Bereich der Verringerung der Querschnittsfläche derart ausgestaltet ist, dass die Verringerung der Querschnittsfläche gleichmäßig erfolgt.

4. Kraftstoffpumpe nach zumindest einem der Ansprüche 1 und 2, **dadurch gekennzeichnet, dass** der Bereich (23) der Verringerung der Querschnittsfläche von zwei hintereinander liegenden Teilbereichen (24, 25) gebildet wird, wobei sich im ersten Teilbereich (24) die Querschnittsfläche stärker verringert als im zweiten Teilbereich (25).

5. Kraftstoffpumpe nach Anspruch 4, **dadurch gekennzeichnet, dass** die Verringerung der Querschnittsfläche in jedem der beiden Teilbereichen (24, 25) gleichmäßig erfolgt.

6. Kraftstoffpumpe nach Anspruch 4, **dadurch gekennzeichnet, dass** die beiden Teilbereiche (24, 25) stetig ineinander übergehen.

## Claims

1. Fuel pump (1) comprising a driven impeller (7) which rotates in a pump housing (4) and has, on its two sides, guide vanes (15, 15a, 15b) which each delimit a ring (14) of vane chambers (18, 19), and having partial ring-shaped ducts (16, 17) which are arranged on both sides in the region of the guide vanes (15, 15a, 15b) in the pump housing and which form, with the vane chambers (18, 19), delivery chambers (20, 21) for delivering the fuel, wherein an inlet duct (10) opens into the one delivery chamber, and the other delivery chamber opens into an outlet duct (11), vane chambers which lie opposite one another are connected to one another, and the cross-sectional area of the partial ring-shaped duct (16), which is arranged on the inlet side, decreases to zero by the end of the partial ring-shaped duct, **characterized in that** the partial ring-shaped duct (16), which is arranged on the inlet side, has at its end a region (23) in which the cross-sectional area decreases, wherein this region (23) extends over an angular range of 70° to 150°.

2. Fuel pump according to Claim 1, **characterized in that** the angular range is 90°.

3. Fuel pump according to at least one of Claims 1 and 2, **characterized in that** the partial ring-shaped duct (16) is configured in the region with the decreasing cross-sectional area in such a way that the cross-sectional area decreases uniformly.

4. Fuel pump according to at least one of Claims 1 and 2, **characterized in that** the region (23) with the decreasing cross-sectional area is formed by two sub-regions (24, 25) lying one behind the other, wherein the cross-sectional area decreases to a greater extent in the first sub-region (24) than in the second sub-region (25).

5. Fuel pump according to Claim 4, **characterized in that** the cross-sectional area decreases uniformly in each of the two sub-regions (24, 25).

6. Fuel pump according to Claim 4, **characterized in that** the two sub-regions (24, 25) merge with one another constantly.

## Revendications

1. Pompe à carburant (1) comprenant une roue mobile entraînée (7) tournant dans un carter de pompe (4), présentant dans ses deux côtés à chaque fois des aubes directrices (15, 15a, 15b) délimitant à chaque fois une couronne (14) de chambres à aubes (18, 19) et comprenant des deux côtés des canaux (16, 17) en forme de bague partielle disposés dans le carter de pompe dans la région des aubes directrices (15, 15a, 15b), qui forment avec les chambres à aubes (18, 19) des chambres de refoulement (20, 21) pour refouler du carburant, un canal d'entrée (10) débouchant dans l'une des chambres de refoulement et l'autre chambre de refoulement débouchant dans un canal de sortie (11), des chambres d'aubes situées en regard l'une de l'autre étant connectées l'une à l'autre et la surface en section transversale du canal (16) en forme de bague partielle disposé du côté de l'entrée diminuant jusqu'à zéro jusqu'à l'extrémité du canal en forme de bague partielle, **caractérisée en ce que** le canal (16) en forme de bague partielle disposé du côté de l'entrée présente au niveau de son extrémité une région (23) dans laquelle la surface en section transversale diminue, cette région (23) s'étendant sur une plage angulaire de 70° à 150°.

2. Pompe à carburant selon la revendication 1, **caractérisée en ce que** la plage angulaire vaut 90°.

3. Pompe à carburant selon au moins l'une quelconque des revendications 1 et 2, **caractérisée en ce que** le canal en forme de bague partielle (16) est configuré dans la région du rétrécissement de la surface en section transversale de telle sorte que le rétrécissement de la surface en section transversale s'effectue de manière uniforme.

4. Pompe à carburant selon au moins l'une quelconque des revendications 1 et 2, **caractérisée en ce que** la région (23) du rétrécissement de la surface en section transversale est formée par deux régions partielles situées l'une derrière l'autre (24, 25), la surface en section transversale diminuant plus fortement dans la première région partielle (24) que dans la deuxième région partielle (25).

5. Pompe à carburant selon la revendication 4, **caractérisée en ce que** le rétrécissement de la surface en section transversale s'effectue uniformément dans chacune des deux régions partielles (24, 25).

6. Pompe à carburant selon la revendication 4, **caractérisée en ce que** les deux régions partielles (24, 25) se prolongent l'une dans l'autre de manière continue.
